# DEMANDE DE BREVET EUROPEEN

(11) **EP 0 363 251 A1**
(43) Date de publication de la demande: **11.04.1990**
(21) Numéro de dépôt: 89402621.0
(22) Date de dépôt: 25.09.1989
(51) Int. Cl.: B21D 37/14

(54) **Système de montage rapide d'outils pour presses de 20 à 200 tonnes**

(71) Demandeur: Ariano, Mario-Jean, F-91300 Massy (FR)
(72) Inventeur: Ariano, Mario-Jean, F-91300 Massy (FR)

(57) **Abrégé**

Version B : L'invention concerne un dispositif de verrouillage de l'outil en partie supérieure effectué par deux broches à l'action instantané.
Version C : L'invention concerne le dispositif de verrouillage de l'outil en partie supérieure effectué par quatre broches à l'action simultanée et synchronisée.
Version D : L'invention concerne un dispositif de verrouillage de l'outil en partie supérieure effectué par deux lames.

## Description

L'invention concerne un dispositif de mise en place et de bridage des outils de presse (découpe, cambrage, emboutissage), assuré par un système pneumatique doté d'une sécurité positive permettant une réduction des temps de montage.

Les systèmes existants à ce jour font appel au principe hydraulique, ce qui nécessite l'adjonction sur la machine d'une centrale hydraulique (pompe, bâche, vérin hydraulique) dont l'investissement est élevé à l'achat et à l'entretien.

Le système présenté ne fait appel qu'à un réseau d'air comprimé (classique dans les ateliers de presse). Toutes les servitudes sont groupées dans une petite armoire (installation électrique, commutateur, voyant, électro-vanne) et un système mécanique fonctionnel de trois vérins: 2 simple effet et 2 double effet, l'un assurant le verrouillage. La sécurité positive (en cas de coupure électrique ou de rupture de canalisation d'air) est assurée par un vérin simple effet.

Le système présenté a déjà fait l'objet d'un premier brevet N° 88 401309.5 du 27 mai 1988 en ce qui concerne une première version (version A).

La présente invention a pour but d'adapter ces améliorations à des presses plus importantes (version B, version C et version D).

La version B, sur le plan de la fonctionnalité, est strictement identique à la version A en partie supérieure et inférieure. Le dispositif possède une unique différence en partie supérieure: il est constitué par deux broches de maintien, solidarisées par un palonnier en lieu et place d'une seule broche centrale en version A, permettant ainsi le passage, en verticale, d'une tige d'éjection positive au travers du nez.

La version C, sur le plan de la fonctionnalité,est strictement identique aux versions A et B en partie supérieure, caractérisée par l'absence de nez due à la conception de machines plus importantes ne possédant pas ce type d'équipement. le maintien en partie supérieure est alors assuré par quatre broches (2 + 2 de part et d'autre de l'axe de la machine), chaque unité de broche fontionne d'une façon identique aux descriptions A et B.

La version D, sur le plan de la fonctionnalité, est identique aux versions A, B et C en ce qui concerne le mécanisme inférieur. La partie supérieure se caractérisé par deux lames de section suffisante, placées de part et d'autre du coulisseau, d'une façon frontale ou latérale suivant le type de machine.

Ces lames, au nombre de deux, sont articulées sur des supports fixés de part et d'autre du coulisseau et s'intercalent en quinconce dans un créneau du support opposé.

La planche 1/5B représente, en coupe, le dispositif selon l'invention en ce qui concerne la version B.

Cette version est dotée à l'extrémité du vérin n° 1 (1) d'un palonnier (2) possédant deux broches de 12 mm de diamètre en acier trempé rectifié qui verrouille le nez de part et d'autre de son diamètre extérieur, permettant ainsi le passage dans le sens vertical, au travers du nez, d'une tige d'éjection positive. Cette action de verrouillage se déclenche simultanément lorsque le vérin n° 1 (1) se vide de l'air qui'l contient à la suite de la fermeture du contacteur électrique fixé sur le coulisseau (3) de la presse venant au contact de la semelle supérieur d'outil. Ce qui a pour effet de permettre au ressort situé sur la broche de verrouillage de se détendre et de verrouiller ainsi d'une façon positive et sûre, en temps instantané, le nez de l'outil dans son logement machine, terminant ainsi le bridage de l'outil précité en partie supérieure.

La planche 2/5C représente, en coupe, le dispositif selon l'invention en ce qui concerne la version C.
La planche 3/5C représente une vue suivant F1 de la même version C.

Lorsque la presse n'est pas équipée d'un nez en partie supérieure, le système de verrouillage est identique aux versions A et B dans le principe de fonctionnement. le maintien positif et sûr de la semelle supérieure d'outil sur le coulisseau (3) de la presse est alors assuré par quatre broches de 20 mm de diamètre en acier trempé rectifié (2 + 2) de part et d'autre de l'axe de symétrie de la machine), chaque unité de broche fonctionne de façon identique aux descriptions A et B, mais dont le mécanisme par groupe de deux est solidaire d'un ensemble mécanique composé des repères 1 et 2 sur la planche 2/5C et fixé à demeure sous le coulisseau (3) de la presse. Cette action de verrouillage se déclenche simultanément lorsque les quatre vérins se vident de l'air qu'ils contiennent à la suite de la fermeture d'un contacteur électrique fixé sur le coulisseau (3) de la presse venant au contact de la semelle supérieure d'outil, ce qui a pour effet de permettre aux ressorts situés sur les broches de verrouillage de se détendre et de verrouiller d'une façon positive et sûre, en temps instantané, en pénétrant horizontalement dans la semelle supérieure de l'outil, terminant ainsi le bridage de l'outil précité en partie supérieure.

La planche 4/5D représente, en coupe, le dispositif selon l'invention en ce qui concerne la version D.
La planche 5/5D représente une vue suivant F3 de la même version D.

Cette version est dotée, en partie supérieure, de deux lames articulées sur des supports fixés de part et d'autre du coulisseau. Ces lames ont un débattement angulaire de 25 mm, actionné par deux vérins pneumatiques simple effet. Ce débattement, lorsque l'air n'alimente plus les vérins, rabat les lames dans leur créneau et vient s ajuster dans une rainure de la semelle supérieure d'outil, maintenant cette dernière étroitement plaquée au coulisseau de la presse (position verrouillée). Lorsque l'air est admis dans les vérins, la lame pivote et échappe de la rainure de l'outil et de son créneau, libérant la partie supérieure d'outil (position déverrouillée). Le centrage précis de la partie supérieure d'outil est assuré par deux colonnettes solidaires des porte-vérins fixés à la partie supérieure de la presse. Le verrouillage s'effectue par un contacteur électrique fixé en partie supérieure, qui se ferme lorsque le coulisseau arrive au point mort bas et au contact de la semelle supérieure. Le déverrouillage s'effectue en mettant le coulisseau au point mort bas et en expulsant l'air des vérins par commande de l'inverseur de l'armoire.

## Revendications

1. Dispositif de mise en place et de bridage des outils de presse caractérisé par un système pneumatique et mécanique doté d'une sécurité positive comprenant des vérins simple effet et double effet.

2. Dispositif selon la revendication 1 caractérisé, en ce qui concerne la partie supérieure de la presse (version B), par une unique différence consitutée par deux broches de maintien solidaires d'un palonnier, en lieu et place d'une seule broche centrale en version A, assurant le verrouillage positif du nez de l'outil en partie supérieure sur le coulisseau de la presse, permettant ainsi le passage en verticale d'une broche d'éjection positive de l'outil.

3. Dispositif selon les revendications 1 et 2, caractérisé, en ce qui concerne la partie supérieure de la presse (version C) lorsque celle-ci n'est pas équipée d'un nez, par quatre broches (2 + 2 de part et d'autre de l'axe de la machine), à l'action synchronisée, assurant le verrouillage positif de la partie supérieure d'outil sur le coulisseau de la presse.

4. Dispositif selon la revendication 1, caractérisé en ce qui concerne partie supérieure de la presse, par deux lames articulées sur des supports fixés de part et d'autre du coulisseau et s'intercalant dans un créneau du support opposé.
